# DEMANDE DE BREVET EUROPEEN

(11) **EP 1 207 227 A1**
(43) Date de publication de la demande: **22.05.2002**
(21) Numéro de dépôt: 01420205.5
(22) Date de dépôt: 16.10.2001
(51) Int. Cl.: D06B 11/00, D06B 23/04

(54) **Procédé et moyens de mise en oeuvre pour créer des effets de couleurs sur du tissu**

(30) Priorité: 20.11.2000 FR 0015152
(71) Demandeur: Teintureries et Apprets du Gand Tag, 42470 Fourneaux (FR)
(72) Inventeur: Magat, Philippe, 691119 Saint Foy Les Lyon (FR); Andre, Michel, 42470 Saint Symphorien de Lay (FR); Lagoutte, Samuel, 42470 Neaux (FR)
(74) Mandataire: Thivillier, Patrick

(57) **Abrégé**

Ce procédé est remarquable en ce que :
- on dispose le tissu sur le support (1) selon la totalité de sa longueur et selon différents niveaux décalés en hauteur, d'une manière ordonnée ou non, dans un même plan ou selon des plans différents ;
- on soumet le tissu, au niveau du décalage en hauteur, à une ou des opérations aptes à réaliser une ou des réserves de couleurs pour obtenir des effets connus sous le nom de « ombré batik ».

## Description

L'invention se rattache au secteur technique des procédés de teintures d'un tissu, en soie notamment, pour obtenir une pluralité de dégradés de couleurs différentes avec des effets visuels variables.

Pour tenter d'obtenir ces résultats, on peut mettre en oeuvre une méthode manuelle qui relève de l'artisanat. Généralement, le tissu, à l'état naturel, le plus souvent de couleur écrue, est mouillé, tandis qu'un opérateur applique, par tout moyen, tel qu'une moufle, différentes couleurs pour obtenir un dégradé. Les résultats obtenus ne sont pas toujours satisfaisants et très aléatoires étant donné qu'ils dépendent directement de l'appréciation et du savoir-faire de l'opérateur. Enfin, le tissu ainsi traité est d'un coût de revient très élevé.

Pour remédier à cet inconvénient, on a proposé une solution technique avantageuse qui ressort de l'enseignement du brevet FR 2.682.130 dont le demandeur de la présente est également titulaire. Ce brevet divulgue un procédé pour obtenir en continu, d'une manière industrielle, un tissu présentant des effets de dégradés de couleurs.

Le tissu est accroché sur une ossature support, de manière à constituer une pluralité de panneaux disposés sensiblement en accordéon. L'ensemble de l'ossature support avec le tissu, est ensuite trempé sur une certaine hauteur, pendant un temps déterminé, dans une cuve contenant un colorant. L'ensemble est ensuite retiré pour rajouter un autre colorant. L'ensemble de l'ossature avec le tissu est alors trempé sur la totalité ou partie de sa hauteur, puis de nouveau retiré. On tourne ensuite successivement, d'une valeur angulaire déterminée, l'ensemble de l'ossature avec le tissu que l'on trempe dans le bain, d'abord sur une certaine hauteur, puis sur sa hauteur totale. A chaque orientation angulaire et à chaque trempage, des colorants différents sont ajoutés dans le bain.
L'ossature support se présente sous forme d'une armature tubulaire parallélépipédique ouverte qui présente tout agencement pour permettre l'accrochage du tissu constituant une succession de plis entre les deux lisières.

A partir de ce concept de base, l'invention se propose de pouvoir traiter le tissu dans la totalité de sa longueur et non plus de lisière en lisière, avec pour objectif d'obtenir une pluralité d'effets de coloris et d'effets visuels du type ombré cascade, ombré batik, et différentes combinaisons.

Pour résoudre un tel problème, il a été conçu et mis au point un procédé selon lequel :
- on dispose une longueur de tissu sur un support présentant des agencements pour positionner à volonté ce tissu selon différents niveaux décalés en hauteur, d'une manière ordonnée ou non, dans un même plan ou selon des plans différents, lesdits niveaux étant réalisés sur la longueur du tissu;
- on mouille ou non, en totalité ou en partie, le tissu ;
- on trempe successivement l'ensemble du support et du tissu dans des bains de différentes couleurs et selon différentes hauteurs ;
- pour chacun des trempages et en fonction des effets de coloris recherchés, on oriente angulairement le support.

Pour résoudre le problème posé d'obtenir des dégradés de couleurs avec des effets de réserve et de contraste, au niveau des décalages en hauteur du tissu, on soumet ce dernier à une ou des opérations aptes à réaliser une ou des réserves de couleurs pour obtenir des effets connus sous le nom d'ombré batik.

Pour obtenir d'autres effets visuels, au niveau des décalages en hauteur, le tissu est soumis, en totalité ou en partie, à un ou des effets de torsion.

Pour la mise en oeuvre du procédé, afin d'obtenir des effets de dégradés de couleurs selon des combinaisons diverses et variées, les moyens de mise en oeuvre comprennent au moins un mais généralement plusieurs cadres tubulaires présentant chacun, entre deux côtés parallèles, des barres espacées aptes à faire office de support au tissu, lesdits cadres étant assujettis à des moyens pour les maintenir espacés en hauteur.

Pour résoudre le problème posé d'augmenter les effets obtenus, les cadres sont maintenus espacés en hauteur par les moyens, avec capacité de réglage pour faire varier à volonté leur écartement, et de blocage dans la position choisie.

Avantageusement, chaque cadre est de forme générale quadrangulaire et présente, à chacun de ses angles, des agencements de montage et d'accouplement à des éléments verticaux avec capacité de coulissement et de blocage en position réglable, l'ensemble des différents cadres et des éléments verticaux constituant une structure support de forme générale parallélépipédique. Les barres de chacun des cadres sont disposées parallèlement entre elles et par rapport aux côtés longitudinaux des cadres qui sont tous identiques.

Compte tenu de la forme de réalisation des moyens pour la mise en oeuvre des différentes étapes de procédé selon l'invention, le tissu, disposé sensiblement en boyau, est supporté et/ou enroulé avec effet ou pas de torsion, sur l'une quelconque des barres et/ou l'un quelconque des côtés longitudinaux d'au moins deux cadres décalés en hauteur, en sélectionnant des barres et/ou des côtés disposés, dans un même plan ou selon des plans différents.

Pour résoudre le problème posé d'assurer les différents trempages de l'ensemble du tissu et selon des orientations angulaires diverses, la structure support coopère avec des moyens aptes à assurer sa suspension au-dessus d'une cuve recevant le bain de couleur, tout en permettant son introduction et son retrait selon une orientation angulaire souhaitée correspondant à une hauteur de trempage dépendant du bain de couleur.

L'invention est exposée ci-après plus en détail à l'aide des figures des dessins annexés dans lesquels :
- la figure 1 est une vue en perspective d'une forme de réalisation de la structure support selon les caractéristiques de l'invention ;
- la figure 2 est une vue en perspective de la structure équipée du tissu avant trempage et selon un exemple de positionnement ;
- les figures 3, 4, 5 et 6 sont des vues de face à caractère schématique correspondant à la figure 2 et montrant un exemple des différentes phases de trempage ;
- la figure 7 est une vue en perspective correspondant à la figure 2 et après trempage selon les figures 3, 4, 5 et 6 ; ;
- les figures 8, 9, 10 et 11 sont des vues en perspective à caractère schématique montrant différents exemples nullement limitatifs de traitements possibles du tissu pour obtenir des effets de couleurs avec effets de dégradés et autres effets visuels résultant de la mise en oeuvre du procédé et des moyens selon l'invention.

Comme il sera indiqué dans la suite de la description, le tissu, de plusieurs mètres de long, est préalablement monté avec des agencements d'une ossature support (1). Les agencements de la structure (1) et le positionnement du tissu (T) par rapport à ladite ossature, sont déterminés pour permettre de donner des effets de couleurs, de dégradés, de nuances de couleurs, de combinaisons visuelles les plus diverses possibles, considérés selon le sens de la longueur du tissu.

L'ossature (1) présente au moins deux niveaux décalés en hauteur (A et B) tels que par exemple 6 niveaux, à savoir (A, B, C, D, E, F), étant donné, bien entendu, que ce nombre est donné à titre indicatif nullement limitatif. Les différents niveaux (A, B, C, D, E, F) sont disposés parallèlement entre eux, avec capacité de réglage en écartement et de blocage en position, comme il sera indiqué dans la suite de la description.

Selon une version simplifiée, chaque niveau est constitué d'une seule barre (1a) reliée à chacune de ses extrémités par des montants (2) et (3). Toutefois, d'une manière préférée, chacun des niveaux (A, B, C, D, E, F) se compose d'un cadre horizontal de forme générale rectangulaire présentant deux côtés latéraux (1a) et (1b) réunis à chacune des extrémités par deux côtés transversaux (1c) et (1d). En outre, des barres (4) sont reliées aux côtés transversaux (1c) et (1d) en étant disposées parallèlement aux côtés latéraux (1a) et (1b), et espacés selon des intervalles réguliers ou non.
Les angles de chacun des cadres horizontaux (1a-1b-1c-1d) de chacun des niveaux (A, B, C, D, E, F) sont reliés aux montants (2) et (3) pour les côtés (1a), et à des montants (5) et (6) pour les côtés (1b). Il apparaît donc, après montage des différents cadres par rapport aux quatre montants (2), (3), (5) et (6), que l'on obtient une structure ouverte de forme générale parallélépipédique présentant, par exemple, six cadres horizontaux posés et entretoisés par les montants (2), (3), (5) et (6).

Les différents cadres horizontaux (1a-1b-1c-1d) sont montés sur les montants (2), (3), (5) et (6) en étant écartés selon des intervalles (e) constants ou non . D'une manière avantageuse, les cadres (1a-1b-1c-1d) sont montés par rapport aux montants (2), (3), (5) et (6) avec capacité de réglage en hauteur et de blocage dans la position souhaitée, afin de faire varier à volonté leur écartement (e).
Dans l'exemple illustré, les différents montants (2), (3), (5) et (6) sont constitués par des tiges filetées engagées librement dans des ouvertures (1e) formées à chacun des angles de raccordement des différents côtés (1a), (1b), (1c) et (1d) de chacun des cadres. Un système d'écrou (7) et de contre-écrou (8) montés sur chacune des tiges filetées, permet d'assurer le réglage en hauteur de chaque cadre et son blocage dans la position souhaitée.
Bien évidemment, cette forme de réalisation qui présente l'avantage d'être très simplifiée, ne doit pas être considérée comme limitative.

Compte tenu de la conception de l'ossature support (1), il est possible de disposer une longueur de tissu (T) selon différents niveaux décalés en hauteur, de manière ordonnée ou non, dans un même plan ou selon des plans différents, cela sur la totalité de la longueur du tissu. Le tissu (T) est supporté à des endroits quelconques par les côtés (1a) et/ou (1b) de chacun ou de certains des cadres, correspondant à l'un quelconque des niveaux, en combinaison ou non avec les barres intermédiaires (4).
Après avoir disposé le tissu (T) en combinaison avec certaines parties de l'ossature support, ce dernier est trempé dans des bains de différentes couleurs, selon différentes hauteurs. A noter que, pour chacun des trempages, en fonction des effets de coloris recherchés, l'ensemble support peut être orienté angulairement. De même, préalablement à son trempage dans les bains de couleurs, le tissu peut être mouillé en totalité ou en partie.

La structure support (1) coopère avec des moyens aptes à assurer sa suspension au-dessus d'une cuve (9) recevant des bains de couleurs en vue de son introduction et de son retrait selon une orientation angulaire souhaitée. Par exemple, l'ossature (1) coopère avec des moyens d'accrochage du type poulie et câble permettant, à volonté, son introduction et son retrait dans les différentes cuves.

Compte tenu des caractéristiques à la base de l'invention, il est possible de positionner le tissu (T) de nombreuses façons par rapport aux éléments porteurs de la structure, pour obtenir, après trempages successifs, selon différentes hauteurs dans les bains de couleurs des effets visuels très variés. On a illustré aux figures des dessins quelques exemples indicatifs nullement limitatifs, du positionnement du tissu par rapport à l'ossature support (1).

Dans l'exemple des figures 3, 4, 5 et 6, le tissu est soumis à quatre bain de colorants, par exemple vert, jaune, orange et rose. Sur les dessins, le vert est représenté par des croix, le jaune par des points, l'orange par des ronds et le rose par des traits.
L'ossature support (1) est accrochée du côté (Y) et trempée à partir du côté (X) dans le bain de colorant jaune, par exemple sur la moitié de sa hauteur, selon la figure 3. Toujours dans les mêmes conditions, c'est-à-dire à partir du côté (X), l'ensemble de la structure est plongé dans un bain de colorant vert qui doit donc recouvrir le jaune (figure 4).

L'ossature (1) est ensuite retournée en étant suspendue du côté (X) pour être trempée à partir du côté (Y) dans un bain de couleur orange et sur la moitié de sa hauteur (figure 5). Dans les mêmes conditions, l'ensemble de l'ossature est ensuite trempé sur un quart de sa hauteur dans un bain de colorant rose pour couvrir le colorant orange (figure 6). On obtient ainsi des effets visuels spéciaux (figure 7).

A partir de cette conception de base, de nombreux effets visuels peuvent être obtenus en fonction notamment :
- du nombre de niveaux (A, B, C, D, E, F, ...) utilisés ;
- de l'écartement entre chaque niveau (A, B, C, D, E, F) ;
- du passage du tissu conditionné sous forme de boyau plus ou moins serré ou ouvert par rapport aux différents côtés ou barres et selon les niveaux considérés ;
- du nombre de barres utilisées ;
- de la teinture uniforme ou des dégradés de couleurs ;
- du retournement ou non de la structure ;
- de la tension du tissu ;
- des zones de torsion du tissu réalisées lors du positionnement.

La figure 8 montre un autre exemple d'application du procédé pour le traitement simultanément de deux pièces de tissu utilisant cinq niveaux et trois coloris (vert, jaune, rose par exemple).

Il est également possible d'obtenir un ombré batik, technique consistant à réaliser une teinture en dégradés de couleurs avec effets connus par l'homme du métier, sous l'appellation "TYE AND LYE". Selon l'exemple de la figure 9, le tissu est accroché au niveau supérieur (point A1) vers le niveau inférieur (point B1), puis de nouveau vers le niveau supérieur (point A2) et de nouveau ramené vers le niveau inférieur (point B2), et ainsi de suite. Le tissu peut être plus ou moins tendu et mis en boyau en étant soumis à un effet de torsion ou non en fonction de l'effet désiré. En effet, plus le tissu sera tendu ou torsionné, plus les réserves obtenues et les contrastes en résultant, seront importants.

Il est également possible, à chacun des niveaux intermédiaires, de réaliser une ou plusieurs petites boucles en faisant un ou plusieurs tours d'une barre afin de provoquer des réserves de couleurs supplémentaires. Comme précédemment, l'ensemble de la structure étant suspendu, il est possible de la tremper dans différents bains de couleurs différentes en la retournant ou pas.

De nombreuses variantes en ombré batik peuvent être réalisées. Par exemple, le tissu peut être disposé par rapport à l'ossature support horizontalement, c'est-à-dire entre, par exemple, les côtés (1a) et (1b) sur un certain niveau, et verticalement, c'est-à-dire entre les différents côtés (la) ou (1b). Dans un plan horizontal, il n'y a pas de dégradé de couleurs. Il est ainsi possible de mettre de la torsion sur le boyau disposé en vertical, c'est-à-dire, sur la figure 10, entre (C2) et (D1), (D2) et (C3), (C4) et (D3), (D4) et (C5), ...
Il en résulte des réserves de couleurs. Par contre, aucune torsion ne peut être mise sur la partie du tissu disposé en horizontal, c'est-à-dire toujours selon la figure 10, entre (C1) et (C2), (D1) et (D2), (C3) et (C4), (D3) et (D4), (C5) et (C6), ....., de sorte qu'il n'y aura aucune réserve de couleurs sur ces parties de tissu. Bien évidemment, l'inverse est possible.

Compte tenu de la réversibilité de la structure support et du réglage des différents niveaux, les possibilités d'effets visuels sont innombrables. Ainsi, par exemple, les techniques décrites peuvent être combinées, permettant ainsi d'obtenir des effets particulièrement originaux. On renvoie à la figure 11 qui montre un autre exemple de réalisation.

A noter que le tissu, quel que soit son positionnement sur la structure support, avec ou non des effets de torsion, de réserves de couleurs, de tension, peut être trempé dans les différents bains, d'une manière statique pendant un temps déterminé, ou d'une manière dynamique, c'est-à-dire soumis à différents trempages successifs.

Il est bien entendu que l'invention s'applique à tout type de tissu, tel que chaîne et trame, maille, rubans, sans pour cela exclure d'autres textiles tels que le non tissé, fils ..., des vêtements confectionnés ou non.

Les avantages ressortent bien de la description.

## Revendications

1. Procédé pour créer des effets de couleurs sur du tissu, selon lequel :
- on dispose un tissu (T) sur un support (1) ;
- on mouille ou non la totalité ou une partie du tissu (T) ;
- on trempe successivement l'ensemble du support (1) et du tissu (T) dans des bains de différents couleurs, selon différentes hauteurs ;
- on oriente angulairement le support (1) pour chacun des trempages et en fonction des effets de coloris et/ou de dégradés recherchés ;
***caractérisé en ce que* :**
- on dispose le tissu sur le support (1) selon la totalité de sa longueur et selon différents niveaux décalés en hauteur, d'une manière ordonnée ou non, dans un même plan ou selon des plans différents ;
- on soumet le tissu, au niveau du décalage en hauteur, à une ou des opérations aptes à réaliser une ou des réserves de couleurs pour obtenir des effets connus sous le nom de « ombré batik ».

2. Procédé, selon la revendication 1, **caractérisé en ce qu'**au niveau des décalages en hauteur, le tissu est soumis, en totalité ou en partie, à un ou des effets de torsion.

3. Procédé, selon la revendication 1, **caractérisé en ce qu'**on supporte rigidement le tissu au niveau de chacun des décalages en hauteur.

4. Moyens de mise en oeuvre du procédé selon l'une quelconque des revendications 1 à 4, **caractérisés en ce qu'**ils comprennent une ossature support (1) présentant au moins deux niveaux décalés en hauteur et aptes à recevoir, en totalité ou en partie, le tissu.

5. Moyens selon la revendication 4, **caractérisés en ce que** l'ossature support (1) comprend plusieurs cadres tubulaires présentant chacun, entre deux côtés parallèles, des barres espacées (4) aptes à faire office de support au tissu, lesdits cadres étant assujettis à des moyens pour les maintenir espacés en hauteur, avec capacité de réglage, pour faire varier à volonté leur écartement, et de blocage dans la position choisie.

6. Moyens, selon la revendication 5, **caractérisés en ce que** chaque cadre (1) est de forme générale quadrangulaire et présente, à chacun de ses angles, des agencements de montage et d'accouplement à des éléments verticaux (2, 3, 5 et 6) avec capacité de coulissement et de blocage en position réglable, l'ensemble des différents cadres (1) et des éléments verticaux constituant une structure support de forme générale parallélépipédique.

7. Moyens, selon la revendication 5, **caractérisés en ce que** les barres (4) de chacun des cadres sont disposées parallèlement entre elles et par rapport aux côtés longitudinaux des cadres qui sont tous identiques.

8. Moyens, selon la revendication 5, **caractérisés en ce que** le tissu, disposé sensiblement en boyau, est supporté et/ou enroulé avec effet ou pas de torsion, sur l'une quelconque des barres et/ou l'un quelconque des côtés longitudinaux d'au moins deux cadres décalés en hauteur, en sélectionnant des barres et/ou des côtés disposés, dans un même plan ou selon des plans différents.

9. Moyens, selon la revendication 5, **caractérisés en ce que** la structure support coopère avec des moyens aptes à assurer sa suspension au-dessus d'une cuve recevant le bain de couleur, tout en permettant son introduction et son retrait selon une orientation angulaire souhaitée correspondant à une hauteur de trempage dépendant du bain de couleur.
